# EUROPÄISCHE PATENTSCHRIFT

(11) **EP 4 116 217 B1**
(45) Veröffentlichungstag und Bekanntmachung des Hinweises auf die Patenterteilung: **19.11.2025**
(21) Anmeldenummer: 21184720.7
(22) Anmeldetag: 09.07.2021
(51) Int. Cl.: B65D 73/00, B65D 75/32

(54) **VERPACKUNGSEINHEIT FÜR MINDESTENS ZWEI KNOPFZELLEN UND VERFAHREN**
PACKAGING UNIT FOR AT LEAST TWO BUTTON CELLS AND METHOD
UNITÉ D'EMBALLAGE POUR AU MOINS DEUX PILES BOUTONS ET PROCÉDÉ

(43) Veröffentlichungstag der Anmeldung: 11.01.2023
(73) Patentinhaber: VARTA Microbattery GmbH, 73479 Ellwangen Jagst (DE); Varta Consumer Batteries GmbH & Co. KGaA, 73479 Ellwangen Jagst (DE)
(72) Erfinder: Felber, Georg, 73479 Ellwangen Jagst (DE); Regner, Werner, 74579 Fichtenau 2 (DE)
(74) Vertreter: Ostertag & Partner Patentanwälte mbB

(56) Entgegenhaltungen:
- EP-B1- 0 259 574
- WO-A2-2014/187552
- DE-U1- 202019 101 861
- US-B2- 9 221 589

## Beschreibung

Die vorliegende Erfindung betrifft eine Verpackungseinheit enthaltend mindestens zwei Knopfzellen. Insbesondere handelt es sich bei der Verpackungseinheit um eine Verpackung vom Blisterkartentyp.

### ANWENDUNGSGEBIET UND STAND DER TECHNIK

Der große Bedarf an Knopfzellen macht zwangsläufig auch die Verpackung dieses Massenartikels zu einem wichtigen Faktor. Sie muss einerseits wirtschaftlich sein, andererseits aber auch ein ansprechendes Aussehen aufweisen, um das Kaufinteresse zu fördern. Besonders verbreitet sind Verkaufs- und Vorratspackungen vom Blisterkartentyp, also einer kartenförmigen Sichtverpackung, bei der die Knopfzellen in Kunststofffolienformteilen verpackt sind.

Aus der US 9221589 B2 ist eine Blisterpackung für Knopfbatterien bekannt, die eine Blister-Folie umfasst, die wenigstens eine Vertiefung für eine Knopfzelle aufweist, und einen einzelnen Verschlussbereich für die Vertiefung, wobei der besagte Verschlussbereich ein Verschlusselement aufnimmt, wobei das besagte Verschlusselement herausnehmbar zu dem Verschlussbereich befestigt ist.

Aus der WO 2014/187552 A2 ist eine badförmige Verpackungseinheit für pharmazeutische Produkte bekannt, die sich platzsparend falten lässt.

Aus der EP 259574 A2 ist ein Beispiel für eine Verkaufs- und Vorratspackung für Knopfzellen vom Blisterkartentyp bekannt, bei der die Verpackung zum einen Teil von einer reißfesten, vorzugsweise transparenten Folie aus PVC oder Polyvinylidenchlorid mit napfförmigen Ausprägungen zur Aufnahme der Knopfzellen und zum anderen Teil von einer auf diese glattflächig aufgesiegelten Verschlussfolie aus Aluminium gebildet wird. Zur Entnahme einer Knopfzelle braucht diese nur von außen durch die leicht aufreißbare Aluminiumfolie durchgedrückt zu werden.

Dieser Vorgang kann allerdings sehr leicht durchgeführt werden, gegebenenfalls schon von einem Kleinkind. Um das Risiko zu minimieren, dass ein Kleinkind ungewollt eine Knopfzelle entnehmen und verschlucken könnte, sind bereits kindersichere Verpackungseinheiten bekannt, die von einem Kleinkind nicht ohne weiteres geöffnet werden können. Derartige Verpackungen sollen eine bessere Sicherheit gewährleisten und insbesondere die versehentliche Entnahme einer Knopfzelle durch ein Kind verhindern.

Beispielsweise ist aus der DE 20 2019 101 861 U1 eine Verkaufs- und Vorratspackung vom Blisterkartentyp bekannt, bei der auf einem Träger, der beispielsweise von einem Kartonzuschnitt gebildet wird, ein Kunststoffformteil fixiert ist. Das Kunststoffformteil umfasst mindestens eine tiefgezogene Vertiefung, die mit dem Träger eine geschlossene Aufnahme mit einer kreiszylindrischen Grundform für die zylindrische Knopfzelle bildet. Weiterhin umfasst die Aufnahme einen bevorzugt als Ausbuchtung des Zentralraums ausgebildeten Seitenraum, der derart ausgebildet ist, dass er von der Knopfzelle nicht ausgefüllt werden kann. Bei dieser Ausgestaltung der Verpackung kann der Seitenraum mit einem Scherenschnitt geöffnet werden, um die Knopfzelle aus der Verpackung entnehmen zu können. Eine werkzeugfreie Öffnung ist ohne weiteres nicht möglich, sodass eine versehentliche Öffnung durch ein Kleinkind im Sinne der Kindersicherheit verhindert wird. Weiterhin ist der Seitenraum so ausgestaltet, dass während des Scherenschnitts die Knopfzelle nicht mit der Schere berührt wird, da die Knopfzelle von ihrer Größe her nicht in den Seitenraum hineinragt. Hierdurch wird ein Kurzschluss oder eine Beschädigung der Knopfzelle vermieden.

Ein weiterer Aspekt der Kindersicherheit ist das versehentliche Verschlucken einer Knopfzelle, was mit der Gefahr von schwerwiegenden Verätzungen in der Speiseröhre durch Entladung der Knopfzelle und mit anderen schweren Problemen im Magen-/Darmtrakt verbunden ist.

### AUFGABE UND LÖSUNG

Vor diesem Hintergrund stellt sich die Erfindung die Aufgabe, eine verbesserte Verpackungseinheit für zwei oder mehr Knopfzellen bereitzustellen, die auf der einen Seiten den wichtigen Aspekten der Kindersicherheit Rechnung trägt und die auf der anderen Seite eine optisch ansprechende und flexibel zu gestaltende Verkaufspräsentation ermöglicht. Weiterhin soll eine besonders wirtschaftliche Herstellung der Verpackungseinheiten möglich sein.

Diese Aufgabe wird durch eine Verpackungseinheit mit den Merkmalen des Anspruchs 1 gelöst. Besonders vorteilhafte Ausgestaltungen der Verpackungseinheit ergeben sich aus den von Anspruch 1 abhängigen Ansprüchen. Weiterhin wird die Aufgabe durch ein Verfahren zur Herstellung einer solchen Verpackungseinheit gemäß dem Anspruch 10 gelöst. Bevorzugte Ausgestaltungen des Verfahrens ergeben sich aus den weiteren, davon abhängigen Ansprüchen.

Die erfindungsgemäße Verpackungseinheit für mindestens zwei Knopfzellen weist die folgenden Merkmale auf:
a. die Verpackungseinheit umfasst für jede der Knopfzellen ein separates Einzelkompartiment, das die Knopfzellen umschließt, und
b. die Einzelkompartimente sind jeweils aus einer separaten tiefgezogenen Kunststoffhaube und einer daran fixierten rückwärtigen Kunststofffolie gebildet, und
c. die Einzelkompartimente sind derart ausgebildet, dass sie nicht werkzeugfrei zu öffnen sind, und
d. die Verpackungseinheit umfasst einen Träger, auf dem die Einzelkompartimente angebracht sind, und
e. die Einzelkompartimente sind auf dem Träger voneinander beabstandet.

Erfindungsgemäß ist jede Knopfzelle der Verpackungseinheit in einem separaten Einzelkompartiment eingeschlossen und die Einzelkompartimente sind auf dem Träger voneinander beabstandet. Die erfindungsgemäße Verpackungseinheit erlaubt damit eine Verpackung von mehreren Knopfzellen, wobei jede einzelne Knopfzelle separat verkapselt ist. Die Einzelkomponenten werden von der tiefgezogenen Kunststoffhaube und der daran fixierten Kunststofffolie gebildet, so dass jede Knopfzelle für sich fest verschlossen und eingekapselt ist. Die Fixierung der rückwärtigen Kunststofffolie an der Kunststoffhaube ist so ausgebildet, dass diese Fixierung nicht ohne weiteres gelöst werden kann, also insbesondere nicht abgezogen oder abgerissen werden kann. Vielmehr ist für das Öffnen des Einzelkompartiments ein Werkzeug, beispielsweise eine Schere oder ein Messer, erforderlich, so dass ein Kleinkind das Einzelkompartiment bzw. die Kapsel in der Regel nicht öffnen kann. Durch die feste Verkapselung wird erreicht, dass selbst bei einem Verschlucken der in das Einzelkompartiment eingeschlossenen Knopfzelle von der Knopfzelle keine erhebliche Gefahr ausgeht, da insbesondere Verätzungen durch die Knopfzelle in der Speiseröhre oder im Magen-/Darmtrakt nicht auftreten können. Die Knopfzelle würde auch bei einer Magen-/Darmpassage innerhalb des Einzelkompartiments verbleiben und zusammen mit diesem als Einheit in der Regel wieder ausgeschieden werden.

Hinzu kommt, dass durch das Einschließen der Knopfzellen innerhalb der Einzelkompartimente eine Assoziation von Knopfzellen mit Bonbons oder Ähnlichem vermieden wird, so dass auch bereits schon hierdurch ein Kleinkind davon abgehalten wird, ein solches Einzelkompartiment mit der darin enthaltenen Knopfzelle zu verschlucken.

Weiterhin kann es vorgesehen sein, dass die Einzelkompartimente eine gewisse Mindestgröße aufweisen, die ein Kleinkind vom Verschlucken abhält.

Ein weiterer besonderer Vorteil, der mit den Einzelkompartimenten für die einzelnen Knopfzellen verbunden ist fertigungstechnischer Natur. Klassisch unterscheiden sich Blister für Knopfzellen in Abhängigkeit von der Anzahl der Knopfzellen in einer Verpackungseinheit. Eine Verpackungseinheit für zwei Zellen erforderte einen anderen Blister als eine für drei, vier oder fünf Knopfzellen. Zur Fertigung jedes Blisters war wiederum ein eigenes Werkzeug erforderlich. Ganz anders gemäß der vorliegenden Erfindung: Hier können unabhängig von der Anzahl der Knopfzellen, die von einer Verpackungseinheit umfasst sein sollen, stets die gleichen Einzelkompartimente verwendet werden. Unterschiede bestehen lediglich betreffend die Anzahl und die Anordnung der Einzelkompartimente auf dem Träger.

Durch den Abstand zwischen den Einzelkompartimenten auf dem Träger wird erreicht, dass die Knopfzellen aus den jeweiligen Einzelkompartimenten in besonders anwenderfreundlicher Weise einzeln entnommen werden können, ohne dass beispielsweise ein benachbartes Einzelkompartiment versehentlich beschädigt wird.

Allgemein wird unter einer Knopfzelle eine elektrochemische Energiespeicherzelle mit einem zylindrischen Gehäuse verstanden, deren Gesamthöhe kleiner als ihr Durchmesser ist.

Bei den Knopfzellen der erfindungsgemäßen Verpackungseinheit kann es sich insbesondere um Lithium-Knopfzellen handeln, von denen im Fall eines Verschluckens eine relativ große Gefahr ausgeht. Bei den Knopfzellen kann es sich jedoch auch um Energiespeicherzellen eines anderen Typs handeln, beispielsweise um Alkaline-Knopfzellen oder um Silberoxid-Knopfzellen oder um Zink-Luft-Knopfzellen.

Im Hinblick auf die Anbringung der Einzelkompartimente mit den Knopfzellen auf dem Träger zeichnet sich die Verpackungseinheit in bevorzugten Ausgestaltungen durch das folgende Merkmal aus:
a. zur Anbringung der Einzelkompartimente auf dem Träger ist eine Anbringung, insbesondere eine Verklebung oder Verschweißung, der rückwärtigen Kunststofffolie der Einzelkompartimente an dem Träger vorgesehen.

Durch die Befestigung der gesamten Fläche der rückwärtigen Kunststofffolie, also der gesamten Rückseite des Einzelkompartiments, auf dem Träger wird ein sicherer Halt der Einzelkompartimente auf dem Träger gewährleistet. Die Verklebung oder Verschweißung kann in an sich bekannter Weise erfolgen, besonders geeignet ist ein thermisches Siegeln, das bevorzugterweise mit Unterstützung eines Siegellacks auf der Trägerfläche durchgeführt werden kann.

Bei der Verpackungseinheit handelt es sich insbesondere um eine Verkaufs- und/oder Vorratspackung.

Insbesondere handelt es sich bei dem Träger der Verpackungseinheit um ein flächiges Material, wie es im Bereich von Blisterverpackungen für Knopfzellen oder Batterien allgemein bzw. für Energiespeicherzellen üblich ist.

In besonders bevorzugter Weise zeichnet sich die Verpackungseinheit im Hinblick auf den Träger durch mindestens eines der folgenden Merkmale aus:
a. der Träger ist eine Trägerkartonkarte,
b. der Träger umfasst zumindest anteilig Sekundärfaserkarton, insbesondere recycelten Zellstoff.

Vorzugsweise sind die vorgenannten Merkmale a. und b. in Kombination miteinander verwirklicht.

Der Träger ist vorzugsweise als Kartonzuschnitt ausgebildet. Solche Kartonzuschnitte sind bei derartigen Blisterverpackungen weit verbreitet. Besonders bevorzugt ist die Verwendung von Recyclingmaterial für den Kartonzuschnitt (und auch für die Herstellung der Einzelkompartimente), um die Umweltbelastung zu reduzieren. Dabei kann es vorgesehen sein, dass mindestens eine Seite des Kartonzuschnitts farbig bedruckt ist und insbesondere mit Informationen über das Produkt versehen ist. Bei der bedruckten Seite handelt es sich insbesondere um die Seite, auf der die Einzelkompartimente angebracht sind. Prinzipiell kann der Träger aber auch aus anderem Material bestehen, beispielsweise aus einem Kunststoff, oder kann aus verschiedenen Materialien bestehen, beispielsweise aus einem Verbundmaterial aus Karton und Kunststoff.

In besonders bevorzugter Weise zeichnet sich die erfindungsgemäße Verpackungseinheit durch mindestens eines der folgenden Merkmale aus:
a. die tiefgezogene Kunststoffhaube bildet eine napfförmige Vertiefung mit kreisförmigem Umriss zur Aufnahme der Knopfzelle,
b. der kreisförmige Umriss der napfförmigen Vertiefung weist in einem Teilkreisbereich eine randständige Aufweitung auf,
c. die randständige Aufweitung erstreckt sich über maximal 25 %, insbesondere maximal 20 %, des kreisförmigen Umrisses der napfförmigen Vertiefung,
d. die tiefgezogene Kunststoffhaube weist eine umlaufende plane Fläche auf, an der die rückwärtige Kunststofffolie fixiert ist.

In besonders bevorzugter Weise sind die vorgenannten Merkmale a. und b. oder a. und b. und c., oder ganz besonders bevorzugt die vorgenannten Merkmale a. bis d. gemeinsam miteinander verwirklicht.

Durch den kreisförmigen Umriss der napfförmigen Vertiefung der Kunststoffhaube kann die Aufnahme in optimaler Wise an die Form und Größe der jeweiligen Knopfzelle angepasst werden. Zweckmäßigerweise ist der kreisförmige Umriss der Aufnahme um weniges größer als die Knopfzelle, so dass ein gewisser Spielraum für das Einlegen während des Verpackungsprozesses und für die Entnahme der Knopfzelle besteht.

Die randständige Aufweitung gemäß dem vorgenannten Merkmal b. ist für eine anwenderfreundliche Öffnung der Verpackung durch den Anwender zur Entnahme der einzelnen Knopfzellen bei gleichzeitiger Kindersicherheit vorgesehen. Die randständige Aufweitung oder Ausbuchtung (Seitenraum) stellt einen Angriffspunkt für ein Öffnen des Einzelkompartiments mit einem Scherenschnitt oder einem Messerschnitt dar. Da dieses Öffnen ein Werkzeug erfordert, stellt dies eine sehr vorteilhafte Ausgestaltung im Hinblick auf die Kindersicherheit der erfindungsgemäßen Verpackungseinheit dar.

Die randständige Aufweitung ist vorzugsweise gemäß dem vorgenannten Merkmal c. so ausgestaltet, dass sie nur ein Viertel oder weniger des kreisförmigen Umrisses ausmacht, so dass die Knopfzelle innerhalb des Einzelkompartiments nicht in die Aufweitung hineinrutschen kann. Dies kann auch weiter dadurch unterstützt werden, dass die Aufweitung eine geringere Höhe als die übrige napfförmige Vertiefung aufweist, so dass ein Verrutschen der Knopfzelle in Richtung der randständigen Aufweitung sicher vermieden wird.

Weiterhin kann es vorgesehen sein, dass sich auf dem Träger im Bereich der randständigen Aufweitung des jeweiligen Einzelkompartiments mindestens eine Scherenschnittmarkierung befindet, die durch die Aufweitung führt und somit dem Anwender eine präzise Anleitung gibt, wie das Einzelkompartiment zu öffnen ist.

Weiterhin ist es gemäß dem vorgenannten Merkmal d. sehr vorteilhaft, wenn die Kunststoffhaube eine umlaufende plane Fläche zur Fixierung der rückwärtigen Kunststofffolie ausbildet. Hierdurch wird gewissermaßen ein Siegelrand bereitgestellt, der eine gute Angriffsfläche für die Fixierung der rückwärtigen Kunststofffolie bereitstellt und so einen besonders sicheren Verschluss bzw. eine Versiegelung des Einzelkompartiments ermöglicht.

Die napfförmige Vertiefung weist bevorzugt einen ebenen Boden und eine umlaufende Wand auf. Der Boden ist parallel zu dem Träger ausgerichtet. Der Abstand zwischen dem Boden und dem Träger definiert die Höhe der Aufnahme für die Knopfzelle.

Wie bereits erwähnt ist die Aufnahme zweckmäßigerweise an die Form und die Dimension der darin eingelegten Knopfzelle angepasst. Bevorzugt weist die Aufnahme einen Durchmesser auf, der den Durchmesser der Knopfzelle um den Faktor 1,05 bis 1,3 übersteigt. In weiteren bevorzugten Ausführungsformen weist die Aufnahme eine Höhe auf, welche die Höhe der Knopfzelle um den Faktor 1,01 bis 1,2 übersteigt.

Ohne die randständige Aufweitung, die einen Seitenraum der Aufnahme bildet, wären die Vertiefung und damit auch die Aufnahme streng kreiszylindrisch ausgebildet. Die Anwesenheit des Seitenraums sorgt für eine Abweichung von einer streng kreiszylindrischen Geometrie. Erfindungsgemäß ist die Form des Seitenraums nicht wesentlich, so kann die randständige Aufweitung z.B. rund gewölbt sein oder auch eine Ecke oder mehrere Ecken aufweisen. Allerdings sollte der Seitenraum vorteilhafterweise derart ausgebildet sein, dass er von der Knopfzelle nicht ausgefüllt werden kann. Der Seitenraum umfasst daher vorzugsweise zumindest einen Teilbereich, in den die Knopfzelle, selbst wenn sie innerhalb der Aufweitung eine begrenzte Beweglichkeit aufweisen sollte, nicht eindringen kann, zumindest nicht ohne Zerstörung oder Deformation der Aufweitung.

Besonders bevorzugt weist der Seitenraum eine geringere Höhe als die übrige Aufnahme, insbesondere eine geringere Höhe als die Knopfzelle, auf. Dies kann den Scherenschnitt erleichtern. Zudem ist dies eine besonders einfache Möglichkeit, ein Eindringen der Knopfzelle in den Seitenraum wirksam zu verhindern.

In einer besonders bevorzugten Ausgestaltung der Einzelkompartimente ist das folgende Merkmal vorgesehen:
a. das Material der Kunststoffhaube weist eine größere Stärke als das Material der rückwärtigen Kunststofffolie auf.

Durch die unterschiedlichen Stärken der Materialien für die Kunststoffhaube und für die rückwärtige Kunststofffolie wird erreicht, dass die rückwärtige Folie flexibler ist als die vordere Kunststoffhaube. Weiterhin ist durch die größere Flexibilität der rückwärtigen Kunststofffolie eine besonders stabile Fixierung bzw. Befestigung der rückwärtigen Kunststofffolie des Einzelkompartiments auf dem Träger möglich. Das Material der Kunststoffhaube wird in diesem Zusammenhang vorzugsweise so gewählt, dass eine stabile Formgebung für die Aufnahme der Knopfzelle erreicht wird.

In besonders bevorzugter Weise zeichnet sich die erfindungsgemäße Verpackungseinheit im Hinblick auf das Material für die Einzelkompartimente durch mindestens eines und vorzugsweise die beiden der folgenden Merkmale a. und b. aus:
a. das Material der Kunststoffhaube weist eine Folienstärke in einem Bereich von 250 - 350 µm, insbesondere 300 µm, auf,
b. das Material der rückwärtigen Kunststofffolie weist eine Folienstärke in einem Bereich von 150 - 250 µm, insbesondere 200 µm, auf.

Prinzipiell kann das Material insbesondere für die Kunststoffhaube aus jedem tiefziehbaren Kunststoff bestehen, beispielsweise aus Polyvinylchlorid (PVC) oder Polyethylen, insbesondere *low density* Polyethylen (PE-LD).

In besonders bevorzugter Weise wird als Material für die Kunststoffhaube und vorzugsweise auch für das Material der Kunststofffolie jeweils Polyethylenterephthalat (PET) verwendet. Bei Verwendung von PET sowohl für die Kunststoffhaube als auch für die rückwärtige Kunststofffolie kann ein besonders festes Verschließen der Einzelkompartimente erreicht werden, sodass die Verkapselung der Knopfzellen besonders sicher wird, insbesondere auch im Hinblick auf ein mögliches Verschlucken eines Einzelkompartiments mit einer eingeschlossenen Knopfzelle. Besonders bevorzugt ist es, wenn die PET-Folie für die Kunststoffhaube die oben bereits genannte Folienstärke in einem Bereich von 250 - 350 µm, insbesondere 300 µm, und das PET-Material der rückwärtigen Kunststofffolie eine Folienstärke in einem Bereich von 150 - 250 µm, insbesondere 200 µm, aufweist.

Besonders bevorzugt ist es, wenn das Material der Kunststoffhaube und vorzugsweise auch das Material der rückwärtigen Kunststofffolie jeweils transparent sind. Durch diese Maßnahme können besonders ansprechende optische Erscheinungsformen und flexibel zu gestaltende Verpackungseinheiten hergestellt werden, da die optische Erscheinung der Verpackungseinheit dann im Wesentlichen durch die Gestaltung des Trägers geprägt wird.

Der Träger, also beispielsweise der Kartonzuschnitt, kann darüber hinaus mit einer Verstärkungsfolie versehen sein, beispielsweise einer Folie aus Polyethylenterephthalat, aus Polyolefin und/oder aus PVC. Die Folie kann eine Dicke beispielsweise in einem Bereich von 5 µm bis 50 µm aufweisen. Durch die Verstärkungsfolie wird der Träger als zusätzliche Sicherheitsmaßnahme reißfest ausgestaltet. Dabei kann der Träger und insbesondere der Kartonzuschnitt vollflächig oder auch nur bereichsweise mit der Verstärkungsfolie abgedeckt sein. Beispielsweise kann nur der Bereich des Trägers mit der Verstärkungsfolie abgedeckt sein, der mit den Einzelkompartimenten für die Knopfzellen bestückt ist. Zusätzlich oder alternativ kann auch die Rückseite des Trägers bzw. die von den Einzelzellen abgewandte Seite des Trägers mit der Verstärkungsfolie abgedeckt sein und/oder die Ränder des Trägers können durch die Verstärkungsfolie abgeschirmt und verstärkt sein.

Die Verstärkungsfolie kann beispielsweise eine Zugfestigkeit in einem Bereich von etwa 1.000 kg/cm² bis 3.500 kg/cm² aufweisen gemäß der Norm ASTM D882, vorzugsweise in einem Bereich von 1.200 kg/cm² bis 3.300 kg/cm² gemäß der Norm ASTM D882.

In besonders bevorzugter Weise zeichnet sich die erfindungsgemäße Verpackungseinheit durch das folgende zusätzliche Merkmal aus:
a. die Einzelkompartimente weisen einen rautenförmigen Umriss mit abgerundeten Kanten auf.

Die rautenförmige Form bzw. der rautenförmige Umriss mit abgerundeten Kanten bei den Einzelkompartimenten erlaubt eine sehr flexible Gestaltung der erfindungsgemäßen Verpackungseinheit. Die Einzelkompartimente können beispielsweise nebeneinander oder in Gitterform oder in Kreisform auf dem Träger angeordnet werden. Die Rautenform erlaubt hierbei eine sehr platzsparende Anordnung auf dem Träger. So können in sehr ansprechender Weise beispielsweise zwei oder vier oder fünf Einzelkompartimente pro Verpackungseinheit vorgesehen sein. Es ist beispielsweise auch eine Doppelpackung mit 2 x 5 Knopfzellen möglich. Selbstverständlich sind auch andere Anordnungen und Anzahlen der Einzelkompartimente auf einem Träger möglich.

Weiterhin können auf dem Träger Perforationen vorgesehen sein, um einzelne Abschnitte des Trägers einfach abtrennen zu können. Beispielsweise können auf diese Weise Abschnitte mit jeweils einem Einzelkompartiment zur Abtrennung vorgesehen sein.

Insgesamt erlaubt die Verpackung der Knopfzellen in Form von Einzelkompartimenten einen sehr flexiblen Einsatz im Verpackungsprozess und eine große Flexibilität bei der Gestaltung der Verpackungseinheit im Hinblick auf die Anzahl der Knopfzellen pro Verpackungseinheit und auch im Hinblick auf die optische Erscheinung und die geometrische Anordnung der Einzelkompartimente auf dem Träger. Die Einzelkompartimente können sehr einfach in großen Mengen produziert und dann im Prinzip in beliebiger Anzahl und Anordnung auf dem Träger befestigt werden.

Durch die Form und die Kleinteiligkeit der tiefgezogenen Kunststoffhaube kann eine optimale Nutzung des Kunststoffs beim Tiefziehen erreicht werden, sodass unnötiger Kunststoffabfall (Stanzgitter) weitestgehend vermieden wird.

Die Verwendung von beispielsweise PET und insbesondere von 100% PET für die Einzelkompartimente ist darüber hinaus sehr umweltschonend, da es leicht und einfach einem potenziellen Recyclingprozess zugeführt werden kann.

Damit kann die erfindungsgemäße Verpackungseinheit insgesamt sehr umweltfreundlich gestaltet werden, da sowohl der Träger aus recyceltem und/oder recycelbarem Material als auch die Einzelkomponente aus recyceltem und/oder recycelbarem Material hergestellt werden können. Bei dem Träger handelt es sich beispielsweise um eine umweltfreundliche Trägerkartonkarte, die beispielsweise aus mindestens 90% recyceltem Sekundärfaserkarton bestehen kann. Als Kunststoffmaterial kann beispielsweise 80% PET-Recyclat für die Kunststoffhaube und die rückwärtige Kunststofffolie verwendet werden. Zudem ist der Kunststoff-Materialbedarf wesentlich geringer als bei herkömmlichen Blisterkartentyp-Verpackungen, bei denen in der Regel die gesamte Vorderfläche des Trägers mit Kunststoff versehen ist.

Insgesamt ist daher die erfindungsgemäße Verpackungseinheit besonders umweltfreundlich herstellbar, vor allem auch durch den geringen Bedarf an Kunststoffen.

Die Erfindung umfasst weiterhin ein Verfahren zur Herstellung einer Verpackungseinheit für mindestens zwei Knopfzellen gemäß dem Anspruch 10. Dieses Verfahren, mit dem eine oben beschriebene Verpackungseinheit hergestellt werden kann, umfasst die folgenden Schritte:
a. es werden mindestens zwei tiefgezogene Kunststoffhauben mit jeweils einer napfförmigen Vertiefung bereitgestellt, und
b. in jede napfförmige Vertiefung wird jeweils eine Knopfzelle eingebracht, und
c. jede Kunststoffhaube wird jeweils mit einer Kunststofffolie unter Ausbildung eines Einzelkompartiments verschlossen, und
d. mindestens zwei Einzelkompartimente werden auf einem Träger zur Ausbildung der Verpackungseinheit angebracht, wobei die Einzelkompartimente voneinander beabstandet sind.

In Bezug auf das Verschließen der Kunststoffhaube zeichnet sich das erfindungsgemäße Verfahren insbesondere durch mindestens eines der folgenden Merkmale a. bis c. aus:
a. das Verschließen der Kunststoffhaube mit der Kunststofffolie erfolgt durch Verschweißung oder Verklebung,
b. das Verschließen der Kunststoffhaube mit der Kunststofffolie erfolgt durch thermisches Siegeln,
c. das Verschließen der Kunststoffhaube (11) mit der Kunststofffolie (12) erfolgt durch thermisches Siegeln und das thermische Siegeln zum Verschließen der Kunststoffhaube erfolgt unter Regelung der Parameter Zeit, Druck und Temperatur.

Durch die Verschweißung oder Verklebung der rückwärtigen Kunststofffolie mit der Kunststoffhaube wird ein sicherer Verschluss der Einzelkompartimente erreicht, die nicht ohne weiteres ohne Werkzeuge geöffnet werden können. Dabei wird sichergestellt, dass die Einzelkompartimente einen hermetisch abgeschlossenen Raum für die Knopfzellen bilden, der sich beispielsweise auch nicht bei einem versehentlichen Verschlucken der Einzelkompartimente in der Speiseröhre oder im Magen-/Darmtrakt öffnet.

Um zu gewährleisten, dass die Einzelkompartimente nicht werkzeugfrei zu öffnen sind, ist es besonders bevorzugt, dass bei jedem der Einzelkompartimente die rückwärtige Kunststofffolie mittels Verschweißung an die separate tiefgezogene Kunststoffhaube fixiert ist und dass die rückwärtige Folie und die Kunststofffolie jeweils aus einem Folienmaterial gefertigt sind, das wie die Verstärkungsfolie bevorzugt eine Zugfestigkeit in einem Bereich von etwa 1.000 kg/cm² bis 3.500 kg/cm² gemäß der Norm ASTM D882 aufweist, vorzugsweise eine Zugfestigkeit in einem Bereich von 1.200 kg/cm² bis 3.300 kg/cm² gemäß der Norm ASTM D882.

In besonders bevorzugter Weise wird zum Verschließen der Einzelkompartimente ein thermisches Siegeln vorgenommen. Durch Regelung der Parameter Zeit, Druck und Temperatur kann dies in sehr vorteilhafter Weise in den Herstellungsprozess für die Verpackungseinheiten integriert und sehr gut kontrolliert werden.

In besonders bevorzugter Weise zeichnet sich das erfindungsgemäße Verfahren weiterhin durch mindestens eines der folgenden zusätzlichen Merkmale aus, vorzugsweise durch eine Kombination der Merkmale a. und b.:
a. Der Träger wird vor Anbringung der Einzelkompartimente mit einem Siegellack versehen,
b. die Anbringung der Einzelkompartimente auf dem Träger erfolgt durch thermisches Siegeln.

Durch den Siegellack, insbesondere in Vorbereitung für einen thermischen Siegelvorgang, kann die Anbringung der Einzelkompartimente auf dem Träger weiter gefestigt und gesichert werden. Zudem erlaubt die Verwendung eines Siegellacks einen besonders günstigen Produktionsprozess.

Weitere Merkmale und Vorteile der Erfindung ergeben sich aus der nachfolgenden Beschreibung von bevorzugten Ausführungsbeispielen in Verbindung mit den Zeichnungen. Hierbei können die einzelnen Merkmale jeweils für sich oder in Kombination miteinander verwirklicht sein.

### KURZBESCHREIBUNG DER ZEICHNUNGEN

In den Figuren zeigen:
- Fig. 1: schräge Aufsicht auf ein Einzelkompartiment einer erfindungsgemäßen Verpackungseinheit mit eingeschlossener Knopfzelle;
- Fig. 2: Aufsicht auf ein Einzelkompartiment der erfindungsgemäßen Verpackungseinheit mit Schraffierung der Siegelfläche;
- Fig. 3: Aufsicht auf ein Einzelkompartiment der erfindungsgemäßen Verpackungseinheit mit zwei Schnittansichten;
- Fig. 4: Aufsicht auf eine erfindungsgemäße Verpackungseinheit mit zwei separaten Einzelkompartimenten;
- Fig. 5: Aufsicht auf eine erfindungsgemäße Verpackungseinheit mit vier separaten Einzelkompartimenten;
- Fig. 6: Aufsicht auf eine erfindungsgemäße Verpackungseinheit mit fünf separaten Einzelkompartimenten; und
- Fig. 7: Aufsicht auf eine erfindungsgemäße Verpackungseinheit mit fünf in Reihe angeordneten separaten Einzelkompartimenten.

### DETAILLIERTE BESCHREIBUNG DER AUSFÜHRUNGSBEISPIELE

**Fig. 1** zeigt ein separates Einzelkompartiment 10 für eine erfindungsgemäße Verpackungseinheit, wobei zwei oder mehr derartiger Einzelkompartimente 10 auf einem Träger angebracht sind. Das Einzelkompartiment 10 umhüllt eine Knopfzelle 50, beispielsweise eine Lithium-Knopfzelle. Das Einzelkompartiment 10 wird dabei von einer tiefgezogenen Kunststoffhaube 11 mit einer napfförmigen Vertiefung und einer daran fixierten rückwärtigen Kunststofffolie 12 gebildet. Die napfförmige Vertiefung zeigt einen weitgehend kreisförmigen Umriss zur Aufnahme der Knopfzelle. Weiterhin ist in der napfförmigen Vertiefung eine randständige Aufweitung 13 vorgesehen. Die Abmessungen der randständigen Aufweitung 13 sind dabei so gewählt, dass die im Inneren des Einzelkompartiments 10 eingeschlossene Knopfzelle 50 nicht oder zumindest nicht vollständig in die randständige Aufweitung 13 hineinrutschen kann.

Das Einzelkompartiment 10 bzw. die das Einzelkompartiment 10 bildende tiefgezogene Kunststoffhaube 11 und die rückwärtige Kunststofffolie 12 sind vorzugsweise aus einem Kunststoffmaterial gefertigt, vorzugsweise aus PET. Hierbei ist es bevorzugt, dass die Kunststoffhaube 11 aus einem formstabileren Material, insbesondere aus einer dickeren Kunststofffolie als die rückwärtige Kunststofffolie, gefertigt ist. Durch den Einsatz von PET zu PET bei der Versiegelung der Einzelkompartimente wird eine besonders kindersichere Verkapselung der Knopfzellen erhalten, die sich auch nicht bei einem versehentlichen Verschlucken der Einzelkompartimente auflöst oder auftrennt.

Das Material der Kunststoffhaube 11 ist in besonders bevorzugten Ausführungsformen PET mit einer Stärke von 300 µm. Insbesondere kann hier auch ein Recyclat verwendet werden, beispielsweise ein 80% Recyclat. Die rückwärtige Kunststofffolie 12 besteht vorzugsweise ebenfalls aus PET, besonders bevorzugt ist eine Folienstärke von 200 µm, gegebenenfalls auch aus einem Recyclat, vorzugsweise einem 80% Recyclat.

Zum Öffnen des Einzelkompartiments 10 ist es vorgesehen, dass im Bereich der randständigen Aufweitung 13 der Kunststoffhaube 11 ein Scherenschnitt oder ein Messerschnitt von dem Anwender durchgeführt wird, so dass eine Eingriffsmöglichkeit zum Öffnen des Einzelkompartiments geschaffen wird und die Knopfzelle 50 entnommen werden kann. Dieses Öffnen des Einzelkompartiments 10 ist also nur mithilfe eines Werkzeugs möglich.

Die napfförmige Vertiefung der tiefgezogenen Kunststoffhaube 11 wird zweckmäßigerweise an die Größe der zu verpackenden Knopfzellen angepasst. Beispielsweise kann eine napfförmige Vertiefung mit einem Durchmesser von 20,9 mm für Knopfzellen verwendet werden, deren Durchmesser bis zu 20 mm beträgt. Für größere oder kleinere Knopfzellen kann der Durchmesser der napfförmigen Vertiefung 11 entsprechend angepasst werden.

**Fig. 2** zeigt das Einzelkompartiment 10 mit der darin eingeschlossenen Knopfzelle 50 in Aufsicht. Die napfförmige Vertiefung der Kunststoffhaube 11 ist von einer umlaufenden planen Fläche 14 umgeben, die eine Siegelfläche für die daran fixierte rückwärtige Kunststofffolie bildet. Im Bereich der Siegelfläche 14 sind die tiefgezogene Kunststoffhaube 11 und die rückwärtige Kunststofffolie fest miteinander verbunden, so dass die im Inneren des Einzelkompartiments 10 befindliche Knopfzelle 50 hermetisch nach außen hin abgeschlossen ist. Die Knopfzelle 50 ist also in dem Einzelkompartiment 10 sicher verkapselt, so dass auch bei einem versehentlichen Verschlucken des Einzelkompartiments 10 im Allgemeinen keine Gefahr besteht.

Die Siegelfläche 14 definiert den äußeren Umriss des Einzelkompartiments 10, wobei der Umriss in diesem bevorzugten Ausführungsbeispiel rautenförmig mit abgerundeten Kanten ausgebildet ist. Diese Form erlaubt verschiedene und insbesondere auch platzsparende Anordnungen von mehreren Einzelkompartimenten 10 auf einem Träger. Selbstverständlich können auch andere Formen der Einzelkompartimente vorgesehen sein.

**Fig. 3** zeigt eine weitere Aufsicht auf ein Einzelkompartiment 10, wobei zusätzlich die entsprechenden Schnitte entlang der Schnittlinien A-A und B-B gezeigt sind.

Der Schnitt B-B verdeutlicht, dass die Knopfzelle 50 mit einem gewissen Spiel innerhalb der Aufnahme des Einzelkompartiments 10 liegt. Die Knopfzelle kann jedoch nicht in die randständige Aufweitung 13 der napfförmigen Vertiefung hineinrutschen, wie es der Schnitt A-A verdeutlicht, da die Aufweitung sich nur über weniger als ein Viertel des Kreisumfangs der napfförmigen Vertiefung erstreckt.

**Fig. 4** illustriert eine erfindungsgemäße Verpackungseinheit 100 mit zwei darauf befestigten Einzelkompartimenten 10, die jeweils eine Knopfzelle einschließen. Einzelheiten der Einzelkompartimente 10 ergeben sich aus der vorangehenden Beschreibung. Die Einzelkompartimente 10 sind mit ihrer rückwärtigen Kunststofffolie auf einem Träger 20, insbesondere einem Kartonzuschnitt, aufgeklebt oder aufgeschweißt. In besonderer Weise eignet sich hierfür thermisches Versiegeln. Zur Verbesserung der Anbringung der Einzelkompartimente 10 auf dem Träger 20 kann der Träger insbesondere im Bereich der aufzubringenden Einzelkompartimente 10 mit einem Siegellack versehen sein. Im oberen Bereich des Trägers 20 ist zweckmäßigerweise eine Aufhängeöse 21 eingestanzt, so dass die Verpackungseinheit 100 auf einen Verkaufsständer aufgehängt werden kann.

Bei dem Träger 20 handelt es sich um einen rechteckigen Träger. Der Träger 20 kann mit verschiedenen farblichen und grafischen Gestaltungen versehen sein.

Die Verpackungseinheit 100 kann insbesondere als Verkaufspackung, aber beispielsweise auch als Vorratspackung genutzt werden.

**Fig. 5** zeigt eine weitere erfindungsgemäße Verpackungseinheit 200, bei der insgesamt vier Einzelkompartimente 10, jeweils mit einer eingeschlossenen Knopfzelle, vorgesehen sind. Die Einzelkompartimente 10 sind in zwei Reihen zu jeweils zwei Einzelkompartimenten angeordnet. Vergleichbar mit der Verpackungseinheit 100 aus Fig. 4 ist auch hier eine Aufhängeöse 21 in dem rechteckigen Träger 20 vorgesehen.

**Fig. 6** zeigt eine weitere erfindungsgemäße Verkaufseinheit 300. In diesem Fall sind insgesamt fünf Einzelkompartimente auf dem rechteckigen Träger 20 angebracht. Die Einzelkompartimente 10 sind dabei in platzsparender Weise, jedoch jeweils mit Abstand zueinander auf dem Träger 20 befestigt.

**Fig. 7** zeigt eine weitere erfindungsgemäße Verpackungseinheit 400. Auch hier sind insgesamt fünf Einzelkompartimente 10 mit jeweils einer Knopfzelle auf dem Träger 20 angebracht. Die Einzelkompartimente 10 sind dabei in einer Reihe von oben nach unten angeordnet. Zwischen den einzelnen Einzelkompartimenten 10 ist jeweils eine Perforation 22 auf dem Träger vorgesehen, so dass die entsprechenden Abschnitte des Trägers mit jeweils einem Einzelkompartiment bzw. mit einer Knopfzelle abgetrennt werden können. Eine Gestaltung der Verpackungseinheit 400 mit der Abreißmöglichkeit von Abschnitten mit jeweils einer Knopfzelle wird auch als *Tear-Off* bezeichnet.

In den Figuren nicht dargestellt ist eine mögliche Scherenschnittmarkierung, die durch die randständige Aufweitung 13 der Einzelkompartimente 10 verlaufen kann. Solche Scherenschnittmarkierungen können dem Anwender die Öffnungsmöglichkeit der Einzelkompartimente 10 durch einen Scherenschnitt im Bereich der Aufweitung 13 verdeutlichen.

Bei der Fertigung der Einzelkompartimente und der erfindungsgemäßen Verpackungseinheit erfolgt das Verschließen der Einzelkompartimente vorzugsweise durch thermisches Siegeln, das über drei Siegelparameter (Zeit, Druck und Temperatur) geregelt wird. Auf diese Weise kann ein sehr sicheres Verschweißen der Kunststoffhaube mit der rückwärtigen Kunststofffolie erreicht werden. Auch die Einzelkompartimente selbst können durch thermisches Versiegeln auf den Träger aufgebracht werden, wobei der Träger in diesem Fall vorzugsweise mit einem Siegellack auf der Vorderseite versehen wird, welcher gewährleistet, dass die Einzelkompartimente sehr gut haften.

Ein besonderer Vorteil der erfindungsgemäßen Verpackungseinheiten ist, dass die Produktion in automatisierter Weise durchgeführt werden kann. Insbesondere kommt hierbei eine Verpackungsmaschine mit automatisierter Knopfzellenaufgabe und automatischer Zwischen- und Versandverpackung zum Einsatz.

## Patentansprüche

1. Verpackungseinheit (100; 200; 300; 400) enthaltend mindestens zwei Knopfzellen (50) mit den folgenden Merkmalen:
a. die Verpackungseinheit umfasst für jede der Knopfzellen (50) ein separates Einzelkompartiment (10), das die Knopfzellen umschließt, und
b. die Einzelkompartimente (10) sind jeweils aus einer separaten tiefgezogenen Kunststoffhaube (11) und einer daran fixierten rückwärtigen Kunststofffolie (12) gebildet, und
c. die Einzelkompartimente (10) sind derart ausgebildet, dass sie nicht werkzeugfrei zu öffnen sind, und
d. die Verpackungseinheit umfasst einen Träger (20), auf dem die Einzelkompartimente (10) angebracht sind, und
e. die Einzelkompartimente (10) sind auf dem Träger (20) voneinander beabstandet.

2. Verpackungseinheit nach Anspruch 1 mit dem folgenden zusätzlichen Merkmal:
a. zur Anbringung der Einzelkompartimente (10) auf dem Träger (20) ist eine Anbringung, insbesondere eine Verklebung oder Verschweißung, der rückwärtigen Kunststofffolie (12) der Einzelkompartimente (10) an dem Träger (20) vorgesehen.

3. Verpackungseinheit nach Anspruch 1 oder Anspruch 2 mit mindestens einem der folgenden zusätzlichen Merkmale:
a. der Träger (20) ist eine Trägerkartonkarte,
b. der Träger (20) umfasst zumindest anteilig Sekundärfaserkarton, insbesondere recycelten Zellstoff.

4. Verpackungseinheit nach einem der vorhergehenden Ansprüche mit mindestens einem der folgenden zusätzlichen Merkmale:
a. die tiefgezogene Kunststoffhaube (11) bildet eine napfförmige Vertiefung mit kreisförmigem Umriss zur Aufnahme der Knopfzelle (50),
b. der kreisförmige Umriss der napfförmigen Vertiefung weist in einem Teilkreisbereich eine randständige Aufweitung (13) auf,
c. die randständige Aufweitung (13) erstreckt sich über maximal 25 %, insbesondere maximal 20 %, des kreisförmigen Umrisses der napfförmigen Vertiefung,
d. die tiefgezogene Kunststoffhaube (11) weist eine umlaufende plane Fläche (14) auf, an der die rückwärtige Kunststofffolie (12) fixiert ist.

5. Verpackungseinheit nach einem der vorhergehenden Ansprüche mit dem folgenden zusätzlichen Merkmal:
a. das Material der Kunststoffhaube (11) weist eine größere Stärke als das Material der rückwärtigen Kunststofffolie (12) auf.

6. Verpackungseinheit nach einem der vorhergehenden Ansprüche mit mindestens einem der folgenden zusätzlichen Merkmale:
a. das Material der Kunststoffhaube (11) weist eine Folienstärke in einem Bereich von 250 - 350 µm, insbesondere 300 µm, auf,
b. das Material der rückwärtigen Kunststofffolie (12) weist eine Folienstärke in einem Bereich von 150 - 250 µm, insbesondere 200 µm, auf.

7. Verpackungseinheit nach einem der vorhergehenden Ansprüche mit mindestens einem der folgenden zusätzlichen Merkmale:
a. das Material der Kunststoffhaube (11) und das Material der Kunststofffolie (12) ist jeweils Polyethylenterephthalat (PET),
b. das Material der Kunststoffhaube (11) und das Material der rückwärtigen Kunststofffolie (12) sind transparent.

8. Verpackungseinheit nach einem der vorhergehenden Ansprüche mit dem folgenden zusätzlichen Merkmal:
a. die Einzelkompartimente (10) weisen einen rautenförmigen Umriss mit abgerundeten Kanten auf.

9. Verpackungseinheit nach einem der vorhergehenden Ansprüche mit dem folgenden zusätzlichen Merkmal:
a. die Verpackungseinheit (100; 200; 300; 400) umfasst zwei oder vier oder fünf Einzelkompartimente (10) für jeweils eine Knopfzelle (50).

10. Verfahren zur Herstellung einer Verpackungseinheit (100; 200; 300; 400) für mindestens zwei Knopfzellen (50) gemäß einem der Ansprüche 1 bis 9, umfassend die folgenden Schritte:
a. es werden mindestens zwei tiefgezogene Kunststoffhauben (11) mit jeweils einer napfförmigen Vertiefung bereitgestellt, und
b. in jede napfförmige Vertiefung wird jeweils eine Knopfzelle (50) eingebracht, und
c. jede Kunststoffhaube (11) wird jeweils mit einer Kunststofffolie (12) unter Ausbildung eines Einzelkompartiments (10) verschlossen, und
d. mindestens zwei Einzelkompartimente (10) werden beabstandet voneinander auf einem Träger (20) zur Ausbildung der Verpackungseinheit angebracht.

11. Verfahren nach Anspruch 10 mit mindestens einem der folgenden zusätzlichen Merkmale:
a. das Verschließen der Kunststoffhaube (11) mit der Kunststofffolie (12) erfolgt durch Verschweißung oder Verklebung,
b. das Verschließen der Kunststoffhaube (11) mit der Kunststofffolie (12) erfolgt durch thermisches Siegeln,
c. das Verschließen der Kunststoffhaube (11) mit der Kunststofffolie (12) erfolgt durch thermisches Siegeln und das thermische Siegeln zum Verschließen der Kunststoffhaube (11) erfolgt unter Regelung der Parameter Zeit, Druck und Temperatur.

12. Verfahren nach Anspruch 10 oder Anspruch 11 mit mindestens einem der folgenden zusätzlichen Merkmale:
a. der Träger (20) wird vor Anbringung der Einzelkompartimente (10) mit einem Siegellack versehen,
b. die Anbringung der Einzelkompartimente (10) auf dem Träger (20) erfolgt durch thermisches Siegeln.

## Claims

1. Packaging unit (100; 200; 300; 400) comprising at least two button cells (50), having the following features:
a. the packaging unit comprises, for each of the button cells (50), a separate individual compartment (10) which encloses the button cells, and
b. the individual compartments (10) are each formed from a separate thermoformed plastics hood (11) and a back plastics film (12) fixed thereto, and
c. the individual compartments (10) are configured in such a way that they cannot be opened without tools, and
d. the packaging unit comprises a carrier (20) on which the individual compartments (10) are attached, and
e. the individual compartments (10) are spaced apart from one another on the carrier (20).

2. Packaging unit according to Claim 1, having the following additional feature:
a. in order to attach the individual compartments (10) on the carrier (20), provision is made for the back plastics film (12) of the individual compartments (10) to be attached on, in particular adhesively bonded or welded to, the carrier (20).

3. Packaging unit according to Claim 1 or Claim 2, having at least one of the following additional features:
a. the carrier (20) is a carrier cardboard card,
b. the carrier (20) comprises at least a proportion of secondary fibreboard, in particular recycled pulp.

4. Packaging unit according to one of the preceding claims, having at least one of the following additional features:
a. the thermoformed plastics hood (11) forms a bowl-shaped recess having a circular outline for accommodating the button cell (50),
b. the circular outline of the bowl-shaped recess has, in a part-circle region, a peripheral widened portion (13),
c. the peripheral widened portion (13) extends over at most 25%, in particular at most 20%, of the circular outline of the bowl-shaped recess,
d. the thermoformed plastics hood (11) has an encircling flat surface (14) to which the back plastics film (12) is fixed.

5. Packaging unit according to one of the preceding claims, having the following additional feature:
a. the material of the plastics hood (11) has a greater thickness than the material of the back plastics film (12).

6. Packaging unit according to one of the preceding claims, having at least one of the following additional features:
a. the material of the plastics hood (11) has a film thickness in a range from 250 - 350 µm, in particular 300 µm,
b. the material of the back plastics film (12) has a film thickness in a range from 150 - 250 µm, in particular 200 µm.

7. Packaging unit according to one of the preceding claims, having at least one of the following additional features:
a. the material of the plastics hood (11) and the material of the plastics film (12) is in each case polyethylene terephthalate (PET),
b. the material of the plastics hood (11) and the material of the back plastics film (12) are transparent.

8. Packaging unit according to one of the preceding claims, having the following additional feature:
a. the individual compartments (10) have a diamond-shaped outline with rounded edges.

9. Packaging unit according to one of the preceding claims, having the following additional feature:
a. the packaging unit (100; 200; 300; 400) comprises two or four or five individual compartments (10) for a respective button cell (50).

10. Method for producing a packaging unit (100; 200; 300; 400) for at least two button cells (50) according to one of Claims 1 to 9, comprising the following steps:
a. at least two thermoformed plastics hoods (11) having a respective bowl-shaped recess are provided, and
b. a respective button cell (50) is introduced into each bowl-shaped recess, and
c. each plastics hood (11) is closed with a respective plastics film (12) so as to form an individual compartment (10), and
d. at least two individual compartments (10) are attached spaced apart from one another on a carrier (20) in order to form the packaging unit.

11. Method according to Claim 10, having at least one of the following additional features:
a. the closing of the plastics hood (11) with the plastics film (12) is effected by welding or adhesive bonding,
b. the closing of the plastics hood (11) with the plastics film (12) is effected by thermal sealing,
c. the closing of the plastics hood (11) with the plastics film (12) is effected by thermal sealing and the thermal sealing for closing the plastics hood (11) is effected with control of the parameters time, pressure and temperature.

12. Method according to Claim 10 or Claim 11, having at least one of the following additional features:
a. prior to attachment of the individual compartments (10), the carrier (20) is provided with a sealing lacquer,
b. the attachment of the individual compartments (10) on the carrier (20) is effected by thermal sealing.

## Revendications

1. Unité d'emballage (100 ; 200 ; 300 ; 400) contenant au moins deux piles boutons (50) avec les caractéristiques suivantes :
a. l'unité d'emballage comprend, pour chacune des piles boutons (50), un compartiment individuel séparé (10) qui renferme les piles boutons, et
b. les compartiments individuels (10) sont chacun formés d'un capot en plastique embouti séparé (11) et d'un film plastique arrière (12) fixé à celui-ci, et
c. les compartiments individuels (10) sont réalisés de telle sorte qu'ils ne peuvent pas être ouverts sans outil, et
d. l'unité d'emballage comprend un support (20) sur lequel sont montés les compartiments individuels (10), et
e. les compartiments individuels (10) sont espacés les uns des autres sur le support (20).

2. Unité d'emballage selon la revendication 1, avec la caractéristique supplémentaire suivante :
a. pour le montage des compartiments individuels (10) sur le support (20), un montage, notamment un collage ou soudage, du film plastique arrière (12) des compartiments individuels (10) sur le support (20) est prévu.

3. Unité d'emballage selon la revendication 1 ou la revendication 2, avec au moins l'une des caractéristiques supplémentaires suivantes :
a. le support (20) est une carte en carton de support,
b. le support (20) comprend au moins en partie du carton à fibres secondaires, notamment de la cellulose recyclée.

4. Unité d'emballage selon l'une quelconque des revendications précédentes, avec au moins l'une des caractéristiques supplémentaires suivantes :
a. le capot en plastique embouti (11) forme un renfoncement en forme de cuvette avec un contour circulaire destiné à recevoir la pile bouton (50),
b. le contour circulaire du renfoncement en forme de cuvette présente, dans une partie du cercle, un élargissement sur le bord (13),
c. l'élargissement sur le bord (13) s'étend sur au maximum 25 %, notamment au maximum 20 %, du contour circulaire du renfoncement en forme de cuvette,
d. le capot en plastique embouti (11) présente une surface plane périphérique (14) sur laquelle est fixée le film plastique arrière (12).

5. Unité d'emballage selon l'une quelconque des revendications précédentes avec la caractéristique supplémentaire suivante :
a. le matériau du capot en plastique (11) présente une épaisseur supérieure à celle du matériau du film plastique arrière (12).

6. Unité d'emballage selon l'une quelconque des revendications précédentes, avec au moins l'une des caractéristiques supplémentaires suivantes :
a. le matériau du capot en plastique (11) présente une épaisseur de film dans une plage de 250 à 350 µm, notamment 300 µm,
b. le matériau du film plastique arrière (12) présente une épaisseur de film dans une plage de 150 à 250 µm, notamment 200 µm.

7. Unité d'emballage selon l'une quelconque des revendications précédentes, avec au moins l'une des caractéristiques supplémentaires suivantes :
a. le matériau du capot en plastique (11) et le matériau du film plastique (12) sont tous deux du polyéthylène téréphtalate (PET),
b. le matériau du capot en plastique (11) et le matériau du film plastique arrière (12) sont transparents.

8. Unité d'emballage selon l'une quelconque des revendications précédentes avec la caractéristique supplémentaire suivante :
a. les compartiments individuels (10) présentent un contour en forme de losange avec des bords arrondis.

9. Unité d'emballage selon l'une quelconque des revendications précédentes avec la caractéristique supplémentaire suivante :
a. l'unité d'emballage (100 ; 200 ; 300 ; 400) comprend deux ou quatre ou cinq compartiments individuels (10) chacun pour une pile bouton (50).

10. Procédé de fabrication d'une unité d'emballage (100 ; 200 ; 300 ; 400) pour au moins deux piles boutons (50) selon l'une quelconque des revendications 1 à 9, comprenant les étapes suivantes :
a. au moins deux capots en plastique emboutis (11) sont fournis, chacun avec un renfoncement en forme de cuvette, et
b. une pile bouton (50) est insérée dans chaque renfoncement en forme de cuvette, et
c. chaque capot en plastique (11) est fermé avec un film plastique (12) en réalisant un compartiment individuel (10), et
d. au moins deux compartiments individuels (10) sont montés à distance les uns des autres sur un support (20) pour réaliser l'unité d'emballage.

11. Procédé selon la revendication 10, avec au moins l'une des caractéristiques supplémentaires suivantes :
a. la fermeture du capot en plastique (11) avec le film plastique (12) s'effectue par soudage ou collage,
b. la fermeture du capot en plastique (11) avec le film plastique (12) s'effectue par thermoscellage,
c. la fermeture du capot en plastique (11) avec le film plastique (12) s'effectue par thermoscellage et le thermoscellage pour fermer le capot en plastique (11) s'effectue en régulant les paramètres temps, pression et température.

12. Procédé selon la revendication 10 ou la revendication 11, avec au moins l'une des caractéristiques supplémentaires suivantes :
a. le support (20) est muni d'une laque de scellement avant le montage des compartiments individuels (10),
b. le montage des compartiments individuels (10) sur le support (20) s'effectue par thermoscellage.
